# EUROPÄISCHE PATENTSCHRIFT

(11) **EP 1 130 328 B1**
(45) Veröffentlichungstag und Bekanntmachung des Hinweises auf die Patenterteilung: **13.12.2006**
(21) Anmeldenummer: 01102967.5
(22) Anmeldetag: 08.02.2001
(51) Int. Cl.: F24D 19/00, F24D 19/08

(54) **Filter- und Entleerungsvorrichtung**
Filter and drain device
Dispositif de filtrage et de vidange

(30) Priorität: 21.02.2000 DE 10007922
(43) Veröffentlichungstag der Anmeldung: 05.09.2001
(73) Patentinhaber: WILO AG, 44263 Dortmund (DE)
(72) Erfinder: Lestrat, Olivier, 18700 Oizon (FR)
(74) Vertreter: COHAUSZ DAWIDOWICZ HANNIG & SOZIEN

(56) Entgegenhaltungen:
- EP-A- 0 363 586
- DE-U- 1 859 229
- FR-A- 2 058 848
- US-A- 790 346
- US-A- 4 082 676

## Beschreibung

Die Erfindung betrifft eine Vorrichtung zum wahlweisen Filtern oder Ablassen der in einem an die Vorrichtung anschließbaren Kreislaufsystem von einer Pumpe geförderten Flüssigkeit, umfassend ein Vorrichtungsgehäuse mit mindestens zwei Anschlußöffnungen zum Anschluß der Vorrichtung an das Kreislaufsystem und mit einer durch ein Verschlußelement verschließbaren Entleerungsöffnung, sowie mit einem in einer Halteeinrichtung gehaltenen Filter, wobei das Verschlusselement durch die Halteeinrichtung des Filters gebildet ist.

Derartige Vorrichtungen sind insbesondere bei Heizungsanlagen zum Heizen von Gebäuden bekannt. Bei diesen bekannten Vorrichtungen werden mit einer Filtereinrichtung und einer hiervon getrennten Ablaßeinrichtung jedoch zwei separate Komponenten benötigt.

So ist beispielsweise aus der DE 1 859 229 eine Vorrichtung mit einem herausnehmbaren Siebfilter bekannt. Das Verschlußelement der Entleerungsöffnung ist hierbei jedoch durch einen separaten Deckel gebildet, der vor der Entnahme des Siebes abgeschraubt werden muß.
Durch die zwei voneinander getrennten Komponenten werden aufwendige und relativ umfangreiche Montagearbeiten beim Einbau der zwei von einander getrennten Einrichtungen erforderlich. Ebenso wird durch zwei getrennte Komponenten bei einer Demontage zu Zwecken einer Reinigung, Wartung oder Reparatur der Vorrichtung ein erhöhter Arbeitsaufwand verursacht. Beide Vorgänge sind daher mit hohen Kosten verbunden. Darüber hinaus fallen auch die reinen Materialkosten der Vorrichtung durch die Anordnung von zwei einzelnen Komponenten höher aus. Ferner erhöht sich auch das Gewicht der Vorrichtung und es wird ein entsprechend großer Bauraum für die Anordnung der beiden Komponenten benötigt.

Derartige Vorrichtungen sind auch aus den Dokumenten US-A-4082676, EP-A-0363586 und US-A-790346 bekannt.

Aufgabe der vorliegenden Erfindung ist es daher, eine konstruktiv einfache, preiswerte herzustellende und leicht handhabbare Vorrichtung der eingangs genannten Art zu schaffen, die bei geringen Außenabmessungen und geringem Gewicht einfach und schnell zu montieren ist und die als kompakte Einheit sowohl eine Filterung als auch ein Ablassen der geförderten Flüssigkeit ermöglicht.

Diese Aufgabe wird erfindungsgemäß durch eine Vorrichtung nach Anspruch 1 gelöst. Wesentlich ist dabei, daß das Verschlußelement durch die Halteeinrichtung des Filters gebildet und verschiebbar und/oder verschwenkbar in dem Vorrichtungsgehäuse gelagert ist. Dabei übernimmt die Halteeinrichtung sowohl die Aufgabe, den Filter zu halten, als auch die Entleerungsöffnung zu verschließen.

Der Hauptvorteil liegt dabei darin, daß eine separate Ablaßeinrichtung mit einem eigenen Verschlußelement nicht mehr erforderlich ist. Durch die Integration der Drainage-Funktion (Ablassen der Flüssigkeit) in die Filtereinrichtung wird nicht nur erheblicher Bauraum und Gewicht eingespart, sondern auch die Montagearbeiten beim Anschluß der Vorrichtung sowie gegebenenfalls durchzuführende Demontagearbeiten werden deutlich verringert. Insgesamt sind für beide Funktionen nicht mehr vier Anschlüsse von zwei von einander getrennter Einrichtungen, sondern nur noch zwei Anschlüsse einer kombinierten Vorrichtung erforderlich.
Die Konstruktion ist einfach und die Vorrichtung dadurch leicht handzuhaben und preiswert herzustellen und zu montieren.

Auf besonders einfache Weise kann die Halteeinrichtung des Filters die beiden Aufgaben erfüllen, da sie erfindungsgemäß verschiebbar und/oder verschwenkbar in dem Vorrichtungsgehäuse gelagert ist. Dabei kann sie die Entleerungsöffnung in einer Position verschließen und in anderen Positionen teilweise oder vollständig freigeben.

Besonders vorteilhaft ist es dabei, wenn die Halteeinrichtung vermittels einer Gewindeverbindung verschiebbar ist. Dadurch ist bei einfacher Konstruktion eine besonders exakte Positionierung möglich.

In einer bevorzugten Ausführungsform weist die Halteeinrichtung einen Gewindebolzen auf, der in ein Innengewinde eines drehbar an dem Vorrichtungsgehäuse gelagerten Betätigungselementes eingreift. Selbstverständlich ist es in umgekehrter Weise auch möglich, daß der mit dem Außengewinde versehene Bolzen an dem axial fest und drehbar gelagerten Betätigungselement vorgesehen ist, während die Halteeinrichtung des Filters eine Bohrung mit einem entsprechenden Innengewinde aufweist.

Besonders vorteilhaft ist es dabei, wenn das Betätigungselement kraft- und/oder formschlüssig lösbar in dem Vorrichtungsgehäuse befestigt ist. Vorzugsweise wird vorgeschlagen, daß das Betätigungselement durch eine Nadelsteckverbindung in dem Vorrichtungsgehäuse gehalten ist. Auf diese Weise ist es besonders einfach möglich, den Filter im Falle einer Verstopfung nach dem Entleeren des kompletten Kreislaufsystems durch Lösen der Nadelsteckverbindung zusammen mit dem Betätigungselement aus der Vorrichtung zu entnehmen, um ihn zu reinigen oder auszutauschen.

Eine besonders einfach Konstruktion kann dadurch erreicht werden, daß der Filter in Form eines Hohlzylinders ausgebildet ist, der koaxial zu der Gewindeverbindung ausgerichtet ist.

Günstig ist es ferner, wenn die Vorrichtung aus Kunststoff gefertigt ist, wodurch bei geringem Gewicht eine besonders einfache Herstellbarkeit gegeben ist.

Besonders vorteilhaft ist es außerdem, wenn weitere hydraulische Komponenten, beispielsweise ein Drucksensor und/oder ein Sicherheitsventil in die Vorrichtung integriert ist. Dadurch könnte beispielsweise eine drohende Verstopfung des Filters frühzeitig erkannt werden oder ein unzulässig hoher Systemdruck im Falle eines zu hohen Verstopfungsgrades des Filters vermieden werden.

Neben dem Einsatz der erfindungsgemäßen Vorrichtung in Heizkreisläufen von Gebäuden ist ein Einsatz in Heiz- und/oder Kühlkreisläufen von Kraftfahrzeugen besonders vorteilhaft. Vorzugsweise kann die Vorrichtung in eine Anschlußvorrichtung zum Anschluß an die Pumpe des Kreislaufsystems integriert sein.

Eine weitere besonders bevorzugte Position zur Anordnung der erfindungsgemäßen Vorrichtung ist in einer Hydraulikbaugruppe für eine kombinierte Heizwasser- und Sanitärwasseranlage, mit der Sanitärwasser durch Heizwasser erwärmt werden kann. Dabei kann sie in einen derartigen, beispielsweise aus der DE 196 32 605 bekannten "Hydro-Block" integriert sein.

Weitere Vorteile und Merkmale der Erfindung ergeben sich aus der nachfolgenden Beschreibung und dem in der Zeichnung dargestellten Ausführungsbeispiel.

Die in der Zeichnung im Querschnitt dargestellte erfindungsgemäße Vorrichtung 1 ist Teil eines nicht näher gezeigten Hydro-Blocks zum Anschluß an die Heizungs- und Sanitärwasseranlage eines Gebäudes. Sie hat ein Vorrichtungsgehäuse 2 mit einer als Saugstutzen ausgebildeten Einlaßöffnung 3 und mit einer Auslaßöffnung 4, die an die Saugseite einer nicht näher gezeigten Pumpe der Heizungsanlage angeschlossen ist.

In dem im Inneren des Gehäuses 2 ausgebildeten Strömungskanal 5 befindet sich ein hohlzylindrisch ausgebildeter Filter 6, in den das Heizwasser durch die Filteröffnungen in seiner Mantelfläche eintritt und axial aus der Öffnung in seiner oberen Stirnseite wieder austritt. Der Filter 6 ist lösbar in einer Halteeinrichtung 7 befestigt, die koaxial zum Filter 6 verschiebbar in dem Gehäuse 2 gelagert ist. Dazu weist die Halteeinrichtung 7 einen zylindrischen Bereich 8 auf, der in einer entsprechend geformten Bohrung 9 des Gehäuses 2 einliegt und durch einen Dichtring 10 hiergegen abgedichtet ist.

Unterhalb des zylindrischen Bereichs 8 weist die Halteeinrichtung 7 einen Gewindebolzen 11 auf, der in dem Innengewinde 12 eines drehbar am Gehäuse 2 gelagerten Betätigungselementes 13 eingreift. Das Betätigungselement 13 ist über eine besonders einfach und schnell zu montierende und zu demontierende Nadelsteckverbindung 14 in einem am Gehäuse 2 ausgebildeten Stutzen 15 axial festgehalten, so daß eine Drehung des Betätigungselementes 13 zu einer axialen Bewegung der Halteeinrichtung 7 und somit des Filters 6 führt. Das Betätigungselement 13 ist ebenfalls über einen Dichtring 10 gegen den Stutzen 15 abgedichtet. Es kann an seinem unteren freien Ende in vorteilhafter Weise vier- oder sechseckig ausgebildet sein, um mit entsprechenden Werkzeugen eine einfache Verdrehung zu ermöglichen.

In Höhe des Stutzens 15 weist das Gehäuse eine Entleerungsöffnung 16 auf, die in der zeichnerisch dargestellten Position der Halteeinrichtung 7 durch den Dichtring 10 am zylindrischen Bereich 8 gegenüber dem Kanal 5 abgedichtet ist. Die Halteeinrichtung 7 fungiert hierbei als Verschlußelement, das die Entleerungsöffnung 16 in der dargestellten "Filterposition" verschließt.

Wird die Halteeinrichtung 7 und der Filter 6 durch Drehungen des Betätigungselementes 13 nach unten verschoben, so wird der Kanal 5 durch die Gehäusebohrung 9 mit der Entleerungsöffnung 16 verbunden. Das in dem Heizungskreislauf enthaltenen Wasser kann in dieser nicht zeichnerisch dargestellten "Entleerungsposition" aus der Heizungsanlage abgelassen werden, um anschließend beispielsweise Wartungs- oder Reinigungsarbeiten durchführen zu können.

In Höhe des Kanals 5 weist das Gehäuse 2 eine weitere Öffnung 17 auf, die durch ein Überdruckventil 18 abgeschlossen ist. Auf diese Weise können weitere hydraulische Komponenten in die erfindungsgemäße Vorrichtung 1 integriert sein.

### Bezugszeichenliste

Vorrichtung 1
Vorrichtungsgehäuse 2
Einlaßöffnung 3
Auslaßöffnung 4
Strömungskanal 5
Filter 6
Halteeinrichtung 7
zylindrischer Bereich 8
Bohrung 9
Dichtring 10
Gewindebolzen 11
Innengewinde 12
Betätigungselementes 13
Nadelsteckverbindung 14
Stutzen 15
Entleerungsöffnung 16
Öffnung 17
Überdruckventil 18

## Patentansprüche

1. Vorrichtung zum wahlweisen Filtern oder Ablassen der in einem an die Vorrichtung anschließbaren Kreislaufsystem von einer Pumpe geförderten Flüssigkeit, umfassend ein Vorrichtungsgehäuse (2) mit mindestens zwei Anschlußöffnungen (3, 4) zum Anschluß der Vorrichtung an das Kreislaufsystem und mit einer durch ein Verschlußelement (7) verschließbaren Entleerungsöffnung (16), sowie mit einem in einer Halteeinrichtung (7) gehaltenen Filter, wobei das Verschlußelement durch die Halteeinrichtung (7) des Filters (6) gebildet ist, **dadurch gekennzeichnet, daß** die Halteeinrichtung (7) des Filters (6) verschiebbar und/oder verschwenkbar in dem Vorrichtungsgehäuse (2) gelagert ist.

2. Vorrichtung nach Anspruch 1, **dadurch gekennzeichnet, daß** die Halteeinrichtung (7) vermittels einer Gewindeverbindung (11, 12) verschiebbar ist.

3. Vorrichtung nach Anspruch 1 oder Anspruch 2, **dadurch gekennzeichnet, daß** die Halteeinrichtung (7) die Entleerungsöffnung (16) in einer Position verschließt und in anderen Positionen teilweise oder vollständig freigibt.

4. Vorrichtung nach Anspruch 3, **dadurch gekennzeichnet, daß** die Halteeinrichtung (7) einen Gewindebolzen (11) aufweist, der in ein Innengewinde (12) eines drehbar an dem Vorrichtungsgehäuse (2) gelagerten Betätigungselementes (13) eingreift.

5. Vorrichtung nach Anspruch 4, **dadurch gekennzeichnet, daß** das Betätigungselement (13) kraft- und/oder formschlüssig lösbar in dem Vorrichtungsgehäuse (2) befestigt ist.

6. Vorrichtung nach Anspruch 4 oder 5, **dadurch gekennzeichnet, daß** das Betätigungselement (13) durch eine Nadelsteckverbindung (14) in dem Vorrichtungsgehäuse (2) gehalten ist.

7. Vorrichtung nach einem der Ansprüche 3 bis 6, **dadurch gekennzeichnet, daß** der Filter (6) in Form eines Hohlzylinders ausgebildet ist, der koaxial zu der Gewindeverbindung (11, 12) ausgerichtet ist.

8. Vorrichtung nach einem der vorherigen Ansprüche, **dadurch gekennzeichnet, daß** sie aus Kunststoff gefertigt ist.

9. Vorrichtung nach einem der vorherigen Ansprüche, **dadurch gekennzeichnet, daß** ein Ventil (18), vorzugsweise ein Sicherheitsventil, und/oder ein Sensor, vorzugsweise ein Drucksensor, in die Vorrichtung (1) integriert ist.

10. Vorrichtung nach einem der vorherigen Ansprüche, **dadurch gekennzeichnet, daß** sie in eine Anschlußvorrichtung zum Anschluß an die Pumpe des Kreislaufsystems integriert ist.

## Claims

1. Device for selectively filtering or draining the liquid conveyed by a pump in a circuit system connectable to the device, comprising a device housing (2) having at least two connection openings (3, 4) for connecting the device to the circuit system and including a discharge opening (16) which is closable by a closing element (7) and a filter retained in a retaining device (7), the closing element being formed by the retaining device (7) of the filter (6), **characterised in that** the retaining device (7) of the filter (6) is mounted displaceably and/or swivellably in the device housing (2).

2. Device according to claim 1, **characterised in that** the retaining device (7) is displaceable by means of a screw-thread connection (11, 12).

3. Device according to claim 1 or claim 2, **characterised in that** the retaining device (7) closes the discharge opening (16) in one position and opens the discharge opening (16) partially or completely in other positions.

4. Device according to claim 3, **characterised in that** the retaining device (7) has a threaded pin (11) which engages in an internal thread (12) of an actuating element (13) mounted rotatably on the device housing (2).

5. Device according to claim 4, **characterised in that** the actuating element (13) is fixed detachably in the device housing (2) in a non-positive and/or positive manner.

6. Device according to claim 4 or 5, **characterised in that** the actuating element (13) is retained in the device housing (2) by a needle-spring plug-in connection (14).

7. Device according to any one of claims 3 to 6, **characterised in that** the filter (6) is configured as a hollow cylinder which is aligned coaxially with the screw-thread connection (11, 12).

8. Device according to any one of the preceding claims, **characterised in that** it is made of plastics material.

9. Device according to any one of the preceding claims, **characterised in that** a valve (18), preferably a safety valve, and/or a sensor, preferably a pressure sensor, is integrated in the device (1).

10. Device according to any one of the preceding claims, **characterised in that** it is integrated in a connecting device for connection to the pump of the circuit system.

## Revendications

1. Dispositif permettant au choix de filtrer ou de vider le liquide véhiculé par une pompe, dans un système de recyclage pouvant être raccordé au dispositif, comportant un boîtier de dispositif (2) avec au moins aux orifices de raccordement (3, 4) permettant de raccorder le dispositif au système de recyclage et un orifice de vidage (16) pouvant être fermé par un élément de fermeture (7), et un filtre maintenu dans un agencement de maintien (7), moyennant quoi l'élément de fermeture est formé par l'agencement le maintien (7) du filtre (6), **caractérisé en ce que** l'agencement de maintien (7) du filtre (6) peut être disposé de manière mobile et /ou pivotante dans le boîtier du dispositif (2).

2. Dispositif selon la revendication 1, **caractérisé en ce que** l'agencement de maintien (7) peut être déplacé à l'aide d'une liaison filetée (11, 12).

3. Dispositif selon l'une quelconque des revendications 1 ou 2, **caractérisé en ce que** l'agencement de maintien (7) ferme l'orifice de vidage (16) dans une position, et le libère en partie ou complètement dans les autres positions.

4. Dispositif selon la revendication 3, **caractérisé en ce que** l'agencement de maintien (7) présente un boulon fileté (11), qui s'engrène dans le filetage intérieur (12) d'un élément d'actionnement (13) disposé de manière à tourner sur le boîtier du dispositif (2).

5. Dispositif selon la revendication 4, **caractérisé en ce que** l'élément d'actionnement (13) est fixé de manière amovible, par assemblage mécanique et / ou conjugaison de forme dans le boîtier du dispositif (2).

6. Dispositif selon l'une quelconque des revendications 4 ou 5, **caractérisé en ce que** l'élément d'actionnement (13) est maintenu par une connexion à aiguille (14) dans le boîtier du dispositif (2).

7. Dispositif selon l'une quelconque des revendication 3 à 6, **caractérisé en ce que** le filtre (6) est configuré sous la forme d'un cylindre creux, qui est orienté coaxialement par rapport à la liaison filetée (11, 12).

8. Dispositif selon l'une quelconque des revendications précédentes, **caractérisé en ce qu'**il est réalisé en matière plastique.

9. Dispositif selon l'une quelconque des revendications précédentes, **caractérisé en ce qu'**une soupape (18), de préférence une soupape de sûreté, et / ou un capteur, de préférence, un capteur de pression, sont intégrés dans le dispositif (1).

10. Dispositif selon l'une quelconque des revendications précédentes, **caractérisé en ce qu'**il est intégré dans un dispositif de raccordement permettant le raccordement avec la pompe du système de recyclage.
